# DEMANDE DE BREVET EUROPEEN

(11) **EP 0 320 422 A1**
(43) Date de publication de la demande: **14.06.1989**
(21) Numéro de dépôt: 88440099.5
(22) Date de dépôt: 23.11.1988
(51) Int. Cl.: E05B 1/00

(54) **Poignée de manoeuvre**

(30) Priorité: 08.12.1987 FR 8717267
(71) Demandeur: FERCO INTERNATIONAL Usine de Ferrures de Bâtiment Société à responsabilité limitée, F-57400 Sarrebourg (FR)
(72) Inventeur: Aumercier, Laurent, F-57370 Phalsbourg (FR)
(74) Mandataire: Aubertin, François

(57) **Abrégé**

Une poignée de manoeuvre formée d'une béquille (2) composée d'au moins un fût (3, 40, 50, 51) et d'au moins un canon de section ronde (4, 41, 42, 52), pratiquement perpendiculaire l'un par rapport à l'autre, et d'au moins un élément tubulaire de parement (11, 43, 44) amovible enfilé sur une portée (10) du canon (4, 41, 42, 52) et maintenu latéralement par des moyens de verouillage (45, 46, 47, 48, 53, 54), combinés à des moyens de blocage (22, 23, 25, 28, 29, 30) annihilant tout mouvement intempestif de l'élément tubulaire de parement (11, 43, 44) sur le canon (4, 41, 42, 52) tant dans le sens latéral que dans le sens de rotation.

## Description

L'invention concerne une poignée de manoeuvre formée d'une béquille composée d'au moins un fût et d'au moins un canon de section ronde, pratiquement perpendiculaire l'un par rapport à l'autre, et d'au moins un élément tubulaire de parement amovible enfilé sur une portée du canon et maintenu latéralement par des moyens de verrouillage.

On connaît déjà, pour actionner une crémone, une serrure, une crémone-serrure d'une porte, fenêtre ou analogue, l'utilisation d'une poignée de manoeuvre formée d'une béquille composée d'un fût et d'un canon de section ronde pratiquement perpendiculaire l'un par rapport à l'autre et d'un élément tubulaire de parement enfilé sur le canon. On assure le maintien de cet élément tubulaire de parement sur ledit canon par un collage.

Toutefois, ce moyen de fixation présente plusieurs inconvénients. En effet, fréquemment, le canon est en métal et l'élément tubulaire de parement est en bois, en matière plastique ou parfois en métal. Il s'avère donc nécessaire d'utiliser une colle compatible avec la matière du canon et la matière de l'élément tubulaire de parement, ce qui est nullement évident et peut parfois causer certains problèmes, notamment en ce qui concerne la longévité dudit collage.

Par ailleurs, ce collage empêche l'interchangeabilité dudit élément tubulaire de parement conformément aux goûts de la clientèle ou en cas de détérioration dudit élément. Soit le fabricant de ladite poignée de manoeuvre peut présenter à sa clientèle une grande gamme, ce qui entraîne évidemment une augmentation du coût de la poignée de manoeuvre, soit l'échantillonnage est très limité et le client n'a pratiquement pas le choix et doit se contenter de l'aspect de la poignée de manoeuvre couramment fabriqué.

On connaît également, par le document FR-A-2 151 265, une poignée de manoeuvre formée d'une béquille réalisée en matière thermofusible composée d'un fût et d'un canon de section ronde, pratiquement perpendiculaire l'un par rapport à l'autre et un élément tubulaire métallique de parement enfilé sur une partie du canon et maintenu latéralement, d'une part, par le fût et, d'autre part, par un arrêt présentant sur sa face interne un bossage tronconique venant s'engager dans une nervure négativement conique réalisée dans le chant libre du canon.

Toutefois, si l'élément tubulaire de parement est maintenu latéralement, ledit élément tubulaire de parement peut pivoter autour du canon. De ce fait, on risque d'impliquer à cet élément tubulaire de parement un mouvement hélicoïdal pouvant provoquer la sortie du bossage tronconique de l'arrêt hors de la nervure négativement conique du canon.

Par ailleurs, en fonction de la nature de l'élément tubulaire de parement, on risque de lui faire subir un effet de torsion pouvant entraîner sa détérioration.

La présente invention a pour but de remédier à ces inconvénients. L'invention, telle qu'elle est caractérisée das les revendications, résout le problème consistant à créer une poignée de manoeuvre formée d'une béquille composée d'au moins un fût et d'au moins un canon de section ronde, pratiquement perpendiculaire l'un par rapport à l'autre, et d'au moins un élément tubulaire de parement amovible enfilé sur une portée du canon et maintenu latéralement par des moyens de verrouillage combinés à des moyens de blocage annihilant tout mouvement intempestif de l'élément tubulaire de parement sur le canon tant dans le sens latéral que dans le sens de rotation.

Les avantages obtenus grâce à cette invention consistent essentiellement en ce que l'on peut standardiser la poignée de manoeuvre tout en permettant au client de l'adapter à son goût personnel en revêtant le canon d'un élément tubulaire de parement qui lui convient. Par ailleurs, en maintenant latéralement et en annihilant toute rotation dudit élément tubulaire de parement sur le canon, on évite tout friction entre le canon et l'élément tubulaire de parement pouvant engendrer un risque de grippage de ce dernier sur le canon. Ainsi, en supprimant tout risque de grippage, il devient possible à l'usager, en cas de détérioration dudit élément tubulaire de parement, de le remplacer facilement.

L'invention est exposée ci-après plus en détail à l'aide de dessins représentant seulement un mode d'exécution.
La figure 1 représente, en vue en plan, une poignée de manoeuvre conforme à l'invention.
La figure 2 représente, en vue en plan, la béquille de la poignée de manoeuvre.
La figure 3 représente une vue selon flèche F de la figure 2.
La figure 4 représente, en vue en plan, l'élément tubulaire de parement.
La figure 5 représente une vue en coupe selon ligne de coupe A-A de la figure 4 de l'élément tubulaire de parement réalisé selon un premier mode d'exécution.
La figure 6 représente une vue en coupe selon ligne de coupe A-A de la figure 4 de l'élément tubulaire de parement réalisé selon un second mode d'exécution.
La figure 7 représente une vue en coupe selon ligne de coupe A-A de la figure 4 de l'élément tubulaire de parement réalisé selon un autre mode d'exécution.
La figure 8 représente, en vue en plan, un des moyens de verrouillage assurant le maintien de l'élément tubulaire de parement sur le canon de la béquille.
La figure 9 représente, en vue en plan, une poignée de manoeuvre utilisée principalement pour les fenêtres et constituée d'un fût et de deux demi-canons revêtus chacun d'un élément tubulaire de parement.
La figure 10 représente, en vue en plan, une poignée de manoeuvre mise en applique et constituée de deux fûts disposés de part et d'autre d'un canon revêtu d'un élément tubulaire de parement.

On se réfère aux différentes figures 1 à 8.

La poignée de manoeuvre 1 comporte une béquille 2 composée d'un fût 3 et d'un canon 4 pratiquement perpendiculaire l'un par rapport à l'autre, le canon 4 étant de section ronde. Le fût 3 présente, à son extrémité libre 5, une portée 6.

Selon un premier mode de réalisation, on peut enfiler sur la portée 6 une embase (non représentée) tenue en place par un moyen d'encliquetage venant se loger dans une rainure 7 pratiquée dans la portée 6, l'épaulement 8 servant de butée à ladite embase. On pratique dans le fût 3 un trou carré 9 dans lequel on peut engager un carré de manoeuvre permettant d'actionner une crémone, une serrure ou une crémone-serrure.

Selon un autre mode de réalisation, la poignée de manoeuvre 1 est mise en applique sur une des faces de la porte, fenêtre ou analogue. A cet effet, on pratique dans la porte, fenêtre ou analogue un trou dans lequel on enfile la portée 6 du fût 3, de sorte que l'épaulement 8 vienne en butée contre ladite face. La longueur de la portée 6 est telle que cette dernière fait saillie par rapport à l'autre face pour permettre le maintien de la poignée de manoeuvre 1 par un moyen d'encliquetage adéquat.

Le canon 4 comporte également une portée 10 sur laquelle on enfile un élément tubulaire de parement 11, de sorte que le chant 12 de ce dernier s'applique contre un épaulement 13 dû à la différence du diamètre 14 du canon 4 et du diamètre 15 de la portée 10. La hauteur 16 de cet épaulement 13 correspond à l'épaisseur 17 de la paroi 18 de l'élément tubulaire de parement 11, de sorte que la face externe 19 de ce dernier est à fleur avec le pourtour extérieur 20 du canon 4. La longueur 21 de l'élément tubulaire de parement 11 est légèrement supérieure à la longueur de la portée 10.

Selon l'invention, on prévoit des moyens de blocage pour annihiler toute rotation de l'élément tubulaire de parement 11 par rapport à la portée 10 du canon 4 de la béquille 2.

Selon un premier mode de réalisation, les moyens de blocage sont constitués par une rainure longitudinale 22 réalisée dans la portée 10 du canon 4 dans laquelle s'engage un bossage longitudinal 23 faisant saillie vers l'intérieur par rapport à la circonférence interne 24 de l'élément tubulaire de parement 11 (voir figures 2, 4 et 5).

Selon un autre mode de réalisation représenté par les figures 2, 4 et 6, on pratique dans la circonférence interne 24 de l'élément tubulaire de parement 11 une rainure 25 de largeur 26 identique à la largeur 27 de la rainure longitudinale 22 de la portée 10 du canon 4. On dispose entre cuir et chair une baguette de liaison (non représentée) pénétrant dans les rainures 25 et 22.

Selon au autre mode de réalisation, les moyens de blocage sont constitués par des méplats 28 diamétralement opposés et réalisés longitudinalement sur le pourtour de la portée 10 du canon 4 et par des méplats 29, 30 également diamétralement opposés et réalisés dans la circonférence interne 24 de l'élément tubulaire de parement 11. Cette réalisation est facilitée lorsque ce dernier est une pièce moulée en matières plastiques.

Cependant, l'élément tubulaire de parement 11 peut être en un matériau quelconque tel que métal, bois, matières plastiques et autres, et en une coloration quelconque.

Selon l'invention, on prévoit également des moyens de verrouillage assurant le maintien de l'élément tubulaire de parement 11 sur la portée 10 du canon 4 de la béquille 2. Un de ces moyens de verrouillage est constitué par l'épaulement 13 et un second moyen de verrouillage est constitué par un élément de serrage 31 solidaire de la portée 10.

Selon un premier mode de réalisation, l'élément de serrage 31 comporte un corps fileté 32 aboutant à une tête circulaire 33. Le corps fileté 32 est vissé dans un taraudage 34 réalisé dans l'extrémité 35 de la portée 10 du canon 4. Le diamètre extérieur 36 de la tête circulaire 33 est égal au diamètre extérieur 37 de l'élément tubulaire de parement 11. Du fait que la longueur 21 de ce dernier est légèrement supérieure à la longueur 38 de la portée 10, on assure le serrage de l'élément tubulaire de parement 11 sur la portée 10 du canon 4 par l'élément de serrage 31.

Selon un autre mode de réalisation, le second moyen des moyens de verrouillage est constitué par un bouchon dont la face interne comporte des moyens de clipage coopérant avec des moyens d'ancrage réalisés dans l'extrémité 35 de la portée 10 du canon 4.

Selon un autre mode de réalisation, le second moyen des moyens de verrouillage est constitué par une rondelle maintenue par une vis vissée dans le taraudage 34, le diamètre de cette rondelle étant égal au diamètre 37 de l'élément tubulaire de parement 11.

On se réfère à la figure 9 qui représente une poignée de manoeuvre 39 utilisée principalement pour les fenêtres. Cette poignée de manoeuvre 39 est constituée d'un fût 40 et d'un canon en deux parties 41, 42 sur lesquelles sont enfilés deux éléments tubulaires de parement 43, 44.

Les moyens de verrouillage sont constitués, d'une part, par les éléments de serrage 45, 46 solidaires du canon en deux parties 41, 42 et, d'autre part, par les chants 47, 48 des deux éléments tubulaires de parement 43, 44 s'appuyant mutuellement l'un contre l'autre.

On se réfère à la figure 10.

La poignée de manoeuvre 49 est constituée de deux fûts 50, 51 entre lesquels est disposé un canon 52 revêtu de l'élément tubulaire de parement 11.

Les moyens de verrouillage sont constitués par les épaulements 53, 54 situés entre le canon 52 et les fûts 50, 51.

## Revendications

1. Poignée de manoeuvre formée d'une béquille (2) composée d'au moins un fût (3, 40, 50, 51) et d'au moins un canon de section ronde (4, 41, 42, 52), pratiquement perpendiculaire l'un par rapport à l'autre, et d'au moins un élément tubulaire de parement (11, 43, 44) amovible enfilé sur une portée (10) du canon (4, 41, 42, 52) et maintenu latéralement par des moyens de verouillage (45, 46, 47, 48, 53, 54), caractérisée en ce qu'elle comporte, en combinaison, les moyens de verrouillage (45, 46, 47, 48, 53, 54) et des moyens de blocage (22, 23, 25, 28, 29, 30) annihilant tout mouvement intempestif de l'élément tubulaire de parement (11, 43, 44) sur le canon (4, 41, 42, 52) tant dans le sens latéral que dans le sens de rotation.

2. Poignée de manoeuvre selon la revendication 1, caractérisée en ce que les moyens de blocage pour annihiler toute rotation de l'élément tubulaire de parement (11) par rapport à la portée (10) du canon (4) de la béquille (2) sont un bossage longitudinal (23) faisant saillie vers l'intérieur par rapport à la circonférence interne (24) de l'élément tubulaire de parement (11) coopérant avec une rainure longitudinale (22) réalisée dans la portée (10) du canon (4).

3. Poignée de manoeuvre selon les revendications 1 et 2, caractérisée en ce que les moyens de blocage pour annihiler toute rotation de l'élément tubulaire de parement (11) par rapport à la portée (10) du canon (4) de la béquille (2) sont une rainure (25) réalisée dans la circonférence interne (24) de l'élément tubulaire de parement (11) et une baguette de liaison disposée entre cuir et chair et coopérant avec ladite rainure (25) et la rainure longitudinale (22) réalisée dans la portée (10) du canon (4).

4. Poignée de manoeuvre selon la revendication 1, caractérisée en ce que les moyens de blocage pour annihiler toute rotation de l'élément tubulaire de parement (11) par rapport à la portée du canon (4) de la béquille (2) sont des méplats (29, 30) diamétralement opposés réalisés dans la circonférence interne (24) de l'élément tubulaire de parement (11) et des méplats (28) diamétralement opposés réalisés longitudinalement sur le pourtour de la portée (10) du canon (4) de la béquille (2).

5. Poignée de manoeuvre selon la revendication 1, caractérisée en ce que les moyens de verrouillage maintenant deux éléments tubulaires de parement (43, 44) sur un canon en deux parties (41, 42) de la poignée de manoeuvre (39) sont des éléments de serrage (45, 46) solidaires du canon en deux parties (41, 42) et les chants (47, 48) des deux élément tubulaire de parement (43, 44) s'appuyant mutuellement l'un contre l'autre.

6. Poignée de manoeuvre selon la revendication 1, caractérisée en ce que les moyens de verrouillage maintenant l'éléments tubulaires de parement (11) sur un canon (52) reliant entre eux deux fûts (50 ,51) sont des épaulements (53, 54) situés entre les fûts (50, 51) et la canon (52).

7. Poignée de manoeuvre selon la revendication 1, caractérisée en ce que les moyens de verrouillage sont constitués par un élément de serrage (31) comportant un corps fileté (32) vissé dans un cordage (34) réalisé dans l'extrémité (35) de la portée (10) du canon (4) dont la longueur (38) est inférieure à celle (21) de l'élément tubulaire de parement (11) et une tête circulaire (33) dont le diamètre extérieur (36) est égal au diamètre extérieur (37) de l'élément tubulaire de parement (11).

8. Poignée de manoeuvre selon la revendication 1, caractérisée en ce que les moyens de verrouillage sont un élément de serrage (31) formé par une rondelle de diamètre égal au diamètre (37) de l'élément tubulaire de parement (11) et maintenu par une vis vissée dans un taraudage (34) réalisé dans l'extrémité (35) de la portée (10) du canon (4) de la béquille (2).
